# EUROPÄISCHE PATENTSCHRIFT

(11) **EP 0 461 363 B1**
(45) Veröffentlichungstag und Bekanntmachung des Hinweises auf die Patenterteilung: **17.01.1996**
(21) Anmeldenummer: 91106144.8
(22) Anmeldetag: 17.04.1991
(51) Int. Cl.: H05B 6/80, H05B 6/76

(54) **Beleuchtungseinrichtung für einen Ofen**
Lighting device for an oven
Dispositif d'éclairage pour un four

(30) Priorität: 11.06.1990 DE 4018697
(43) Veröffentlichungstag der Anmeldung: 18.12.1991
(73) Patentinhaber: Bosch-Siemens Hausgeräte GmbH, D-81669 München (DE)
(72) Erfinder: Salentin, Rolf, Dipl.-Ing., W-8221 Waging (DE); Nachlinger, Herbert, W-8221 Waging (DE)

(56) Entgegenhaltungen:
- EP-A- 0 120 536
- DE-A- 3 732 690
- DE-A- 3 808 718
- US-A- 4 618 756
- US-A- 4 621 180

## Beschreibung

Die vorliegende Erfindung bezieht sich auf eine Beleuchtungsseinrichtung für einen Ofen, insbesondere für einen Haushalts-Backofen, in dessen Garraum Mikrowellenenergie einkoppelbar ist, unter Verwendung einer Lichtquelle, die außerhalb des Garraumes angeordnet ist.

Bei Mikrowellenöfen oder Mikrowellenherden mit oder ohne zusätzliche thermische Heizquellen, dienen zur Ausleuchtung des Garraums üblicherweise Beleuchtungseinrichtungen mit Glühfadenlampen, die beispielsweise im Bereich einer der Seitenwandungen oder der oberen Wandung des Garraums an der Garraumwand angeordnet sind. In diesem Zusammenhang ist es bekanntermaßen erforderlich, in der Garraumwandung eine relativ große Öffnung vorzusehen, hinter welcher der Lampensockel der Beleuchtungseinrichtung praktisch außerhalb des Ofenraumes befestigt ist. Für Mikrowellenbetrieb haben Beleuchtungseinrichtungen, die in den Garraum hineinragen, Nachteile besonderer Art. Schon durch die Beaufschlagung mit Mikrowellen-Feldstärken werden die Glühwendeln bekannter Lampenanordnungen, wenn die Lampe frei, d.h. ohne mikrowellentechnische Abschirmung in den Ofenraum hineinragt, zum Aufglühen gebracht.

Diesbezüglich gehen die Bestrebungen dahin, die Glühlampen hinter die Garraumwandung zurückzusetzen und mikrowellendicht abzuschirmen. Eine solche Lösung ist aus der EP 01 20 536 A1 bekannt. In der älteren Anmeldung DE 36 41 420 A1 ist schon vorgeschlagen worden, neben der Zurücksetzung den Aufnahmeschacht für die Glühlampe in Form einer sogenannten Mikrowellenfalle auszugestalten.

Der vorliegenden Erfindung liegt die Aufgabe zugrunde, eine Beleuchtungseinrichtung bereitzustellen, die neben einfacher Aufbautechnik außerhalb des Garraumes angeordnet ist.

Eine erste Beleuchtungseinrichtung, die dieser Aufgabenstellung entspricht, ist erfindungsgemäß dadurch gekennzeichnet,
- daß eine mikrowellendichte Glasabdeckungs-Anordnung der Lichtquellen-Eintrittsöffnung für den Garraum einerseits außerhalb desselben befestigt ist, andererseits mindestens partiell garraumseitig zugänglich und nahezu flächenbündig zur Backofenwandung angeordnet ist, wobei die Lichtquellen-Eintrittsöffnung für den Garraum durch eine mikrowellendichte Drahtglasscheibe abgedeckt ist und das in der Glasabdeckung vergossene Drahtgitter mit der Backofenwandung kontaktiert ist.

Eine zweite Beleuchtungseinrichtung, die dieser Aufgabenstellung entspricht, ist erfindungsgemäss dadurch gekennzeichnet,
- daß eine mikrowellendichte Glasabdeckungs-Anordnung der Lichtquellen-Eintrittsöffnung für den Garraum einerseits außerhalb desselben befestigt ist, andererseits mindestens partiell garraumseitig zugänglich und nahezu flächenbündig zur Backofenwandung angeordnet ist, wobei vor der Glasabdeckung garraumseitig eine metallische Flächen-Lochblende angeordnet ist.

Dadurch ist dem Umstand Rechnung getragen, daß sich möglichst im Nahbereich der Beleuchtungseinrichtung, vornehmlich im Bereich der Glühwendel, keine Mikrowellenfelder ausbilden und auf die Lampe einwirken können.

Nach einer bevorzugten Ausgestaltung ist die erfindungsgemäße Beleuchtungseinrichtung dadurch gekennzeichnet, daß die Glasabdeckung garraumseitig Noppen besitzt, die mit einer Flächen-Lochblende verbunden sind, so daß eine metallische Flächen-Lochblende mit glasgefülltem Lochmuster entsteht, wobei die nahezu flächenbündig zur Backofenwandung angeordnete metallische Flächen-Lochblende garraumseitig zugänglich ist.

Weitere vorteilhafte Ausgestaltungen der Erfindung sind in den Unteransprüchen enthalten. Ausführungsbeispiele nach der Erfindung sind folgenden anhand der Zeichnung näher beschrieben. Es zeigt:
- Fig. 1: Eine mikrowellendichte Glasabdeckung der Lichtquellen-Eintrittsöffnung mit glasgefüllter, metallischer Flächen-Lochblende,
- Fig. 2: eine mikrowellendichte Glasabdeckung der Lichtquellen-Eintrittssöffnung mit Drahtglas.

Gemäß Fig. 1 ist eine Backofenlampe 1, eine genoppte Glasabdeckung 2, ein äußerer Rand 3 der genoppten Glasabdeckung 2, eine metallische Befestigungstasche 4, ein Backofenmantel 5, Glasnoppen 6, metallische Flächen-Lochblenden 7 und ein Garraum 8 dargestellt. Die Backofenlampe 1, die beispielsweise eine Halogenlampe sein kann, befindet sich hinter der genoppten Glasabdeckung 2 außerhalb des angedeuteten Garraumes 8. Die Glasnoppen 6 der Glasabdeckung 2 sind mit der metallischen Flächen-Lochblende 7 verbunden. Dadurch wird die genoppte Glasabedeckung 2 zusätzlich befestigt und geführt und die Gesamtanordnung mikrowellendicht. Der äußere Rand 3 der Glasabdeckung 2 ist in der metallischen Befestigungstasche 4, die mit dem Backofenmantel 5 verbunden ist, angeordnet.

Durch die Haltetaschen 4, die bei einer rechteckig ausgebildeten, genoppten Glasabdeckung 2 an den gegenüberliegenden Schmalseiten angeordnet sind, und durch die metallische Flächen-Lochblende 7, erhält die genoppte Glasabdeckung 2 Befestigungsstabilität. Eine Reinigung evtl. verschmutzter Glasnoppen 6, die garraumseitig durchführbar ist, beeinträchtigt die Funktionssicherheit der genoppten Glasabdekkung 2 nicht (beispielsweise kein Abdrücken der genoppten Glasabdeckung 2 möglich).

Die genoppte Glasabdeckung 2 kann auch als Kreisfläche ausgebildet sein. Dann ist die Haltetasche 4 als umlaufender Ring mindestens aber als flächenhafte Zweipunkthalterung ausgeführt. Die Verbindung von Haltetasche 4 und genoppter Glasabdeckung ist durch eine Verklebung realisiert. Die Haltetasche 4 wird durch Punktschweißen, Verkleben oder Verschrauben der metallischen Flächen gebildet.

Gemäß Fig. 2 ist eine Backofenlampe 1, eine Drahtglasscheibe 2.1, ein äußerer Rand der Drahtglasscheibe 3.1, eine Schlitzhalterung 4.1, ein Backofenmantel 5, ein mikrowellendichtes Drahtgitter 7.1, ein angedeuteter Garraum 8 und eine metallische Kontaktfläche 9 dargestellt.

Die Drahtglasscheibe 2.1 deckt die Lichtquellen-Eintrittsöffnung für den Garraum mikrowellendicht ab, da das im Glas vergossene mikrowellendichte Drahtgitter 7.1, das mit der Backofenwandung 5 elektrisch kontaktiert ist, die Mikrowellendichtheit herbeiführt. Die elektrische Kontaktierung des Drahtgitters 7.1 mit der Backofenwandung 5 geschieht am äußeren Rand der Drahtglasscheibe 2.1. Dabei liegt das Drahtgitter 7.1 an der unteren Seite des äußeren Randes 3.1 frei auf der Kontaktfläche 9 auf und bildet eine Kurzschlußbrücke für Mikrowelle zur Backofenwandung 5 hin. Die Drahtglasscheibe 2.1 ist ebenso wie die genoppte Glasabdeckung 2 garraumseitig zu reinigen. Die Drahtglasscheibe 2.1 ist ausführbar als rechteckige Fläche bzw. Kreisfläche ebenso wie unter der genoppten Glasabdeckung bereits beschrieben. Für die Halterung der Drahtglasscheibe 2.1 gilt analog das gleiche Prinzip wie für die genoppte Glasabdeckung 2, wobei die Haltetasche 4 als Schlitzhalterung 4.1 abgemagert ist. Die Verbindung der Drahtglasscheibe 2.1 mit der Schlitzhalterung 4.1 wird durch Verklebung erreicht.

## Patentansprüche

1. Beleuchtungseinrichtung für einen Ofen, insbesondere für einen Haushalts-Backofen, in dessen Garraum (8) Mikrowellenenergie einkoppelbar ist, unter Verwendung einer Lichtquelle (1), die außerhalb des Garraumes (8) angeordnet ist, **dadurch gekennzeichnet,** daß eine mikrowellendichte Glasabdeckungs-Anordnung (2.1, 7.1) der Lichtquellen-Eintrittsöffnung für den Garraum (8) einerseits außerhalb desselben befestigt ist, andererseits mindestens partiell garraumseitig zugänglich und nahezu flächenbündig zur Backofenwandung (5) angeordnet ist, wobei die Lichtquellen-Eintrittsöffnung für den Garraum (8) durch eine mikrowellendichte Drahtglasscheibe (2.1) abgedeckt ist und das in der Glasabdeckung vergossene Drahtgitter (7.1) mit der Backofenwandung (5) kontaktiert ist.

2. Beleuchtungseinrichtung für einen Ofen, insbesondere für einen Haushalts-Backofen, in dessen Garraum (8) Mikrowellenenergie einkoppelbar ist, unter Verwendung einer Lichtquelle (1), die außerhalb des Garraumes (8) angeordnet ist, **dadurch gekennzeichnet**, daß eine mikrowellendichte Glasabdeckungs-Anordnung (2, 7) der Lichtquellen-Eintrittsöffnung für den Garraum (8) einerseits außerhalb desselben befestigt ist, andererseits mindestens partiell garraumseitig zugänglich und nahezu flächenbündig zur Backofenwandung (5) angeordnet ist, wobei vor der Glasabdeckung (2) garraumseitig eine metallische Flächen-Lochblende (7) angeordnet ist.

3. Beleuchtungseinrichtung nach Anspruch 2, **dadurch** **gekennzeichnet**, daß die Glasabdeckung (2) garraumseitig Noppen (6) besitzt, die mit der metallischen Flächen-Lochblende (7) verbunden sind, so daß eine metallische Flächen-Lochblende mit glasgefülltem Lochmuster entsteht, wobei die nahezu flächenbündig zur Backofenwandung (5) angeordnete metallische Flächen-Lochblende (7) garraumseitig zugänglich ist.

4. Beleuchtungseinrichtung nach Anspruch 2 und 3, **dadurch gekennzeichnet,** daß die über die Noppen (6) mit der metallischen Flächen-Lochblende (7) verbundene Glasabdeckung am äußeren Rand (3) in einer metallischen Halterung angeordnet ist, die mit dem Backofenmantel (5) verbunden ist.

5. Beleuchtungseinrichtung nach Anspruch 1, **dadurch** **gekennzeichnet**, daß die Drahtglasscheibe (2.1) am äußeren Rand (3.1) mit einer am Backofenmantel (5) befestigten metallischen Schlitzhalterung (4.1) verbunden ist.

6. Beleuchtungseinrichtung nach Anspruch 1 oder 2, **dadurch** **gekennzeichnet**, daß die Lichtquellen-Eintrittsöffnung eine Kreisfläche ist, wobei die Haltetasche (4) bzw. die Schlitzhalterung (4.1) als umlaufender Ring ausgebildet ist, mindestens jedoch zwei sich gegenüberliegende Ringabschnitte als Haltetaschen (4) oder Schlitzhalterungen (4.1) angeordnet sind.

7. Beleuchtungseinrichtung nach Anspruch 1 oder 2, **dadurch** **gekennzeichnet**, daß die Lichtquellen-Eintrittsöffnung eine Rechteckfläche ist, wobei die metallischen Haltetaschen (4) bzw. die metallischen Schlitzhalterungen (4.1) als flächenhafte Zweipunkthalterungen an den sich gegenüberliegenden Schmalseiten der Rechteckfläche angeordnet sind.

## Claims

1. Illuminating equipment for an oven, in particular for a domestic baking oven, into the cooking chamber (8) of which microwave energy is couplable, with the use of a light source (1), which is arranged outside the cooking chamber (8), characterised thereby, that a microwave-tight glass cover arrangement (2.1, 7.1) of the light source entry opening for the cooking chamber (8) is on the one hand fastened outside the same and on the other hand arranged to be at least partially accessible at the cooking chamber side and almost areally flush with the baking oven wall (5), wherein the light source entry opening for the cooking chamber (8) is covered by a microwave-tight wire glass pane (2.1) and the wire grid (7.1) cast into the glass cover is in contact with the baking oven wall (5).

2. Illuminating equipment for an oven, in particular for a domestic baking oven, into the cooking chamber (8) of which microwave energy is couplable, with the use of a light source (1), which is arranged outside the cooking chamber (8), characterised thereby, that a microwave-tight glass cover arrangement (2, 7) of the light source entry opening for the cooking chamber (8) is on the one hand fastened outside the same and on the other hand arranged to be at least partially accessible at the cooking chamber side and almost areally flush with the baking oven wall (5), wherein a metallic areal perforated partition (7) is arranged in front of the glass cover (2) at the cooking chamber side.

3. Illuminating equipment according to claim 2, characterised thereby, that the glass cover (2) comprises knubs (6) at the cooking chamber side, which are connected with the metallic areal perforated partition (7), so that a metallic areal perforated partition with a glass-filled hole pattern arises, wherein the metallic areal perforated partition (7), which is almost areally flush with the baking oven wall (5), is accessible at the cooking chamber side.

4. Illuminating equipment according to claim 2 and 3, characterised thereby, that the glass cover, which is connected with the metallic areal perforated partition (7) by way of the knubs (6), is arranged at the outer rim (3) in a metallic mount which is connected with the baking oven casing (5).

5. Illuminating equipment according to claim 1, characterised thereby, that the wire glass pane (2.1) is connected at the outer rim (3.1) with a metallic slot mount (4.1) fastened at the baking oven casing (5).

6. Illuminating equipment according to claim 1 or 2, characterised thereby, that the light source entry opening is a circular area, wherein the retaining pocket (4) or the slot mount (4.1) is formed as encircling ring, at least two mutually opposite ring portions however being arranged as retaining pockets (4) or slot mounts (4.1).

7. Illuminating equipment according to claim 1 or 2, characterised thereby, that the light source entry opening is a rectangular area, wherein the metallic retaining pockets (4) or the metallic slot mounts (4.1) are arranged as areal two-point mounts at the mutually opposite narrow sides of the rectangular surface.

## Revendications

1. Dispositif d'éclairage pour un four, en particulier pour un four de cuisson ménager, dans la chambre de cuisson (8) duquel peut être introduite de l'énergie à micro-ondes, ledit dispositif utilisant une source lumineuse (1) disposée à l'extérieur de la chambre de cuisson (8), caractérisé en ce qu'un dispositif en verre (2.1, 7.1) étanche aux micro-ondes et recouvrant l'ouverture d'entrée de la source lumineuse destinée à la chambre de cuisson (8), d'une part, est fixé à l'extérieur de cette dernière et, d'autre part, est accessible au moins partiellement par la chambre de cuisson et se trouve presque au même niveau que la paroi (5) du four de cuisson, l'ouverture d'entrée de la source lumineuse destinée à la chambre de cuisson (8) étant recouverte par une vitre en verre armé (2.1) étanche aux micro-ondes, et le treillis métallique (7.1) noyé dans le moyen de recouvrement en verre étant mis en contact avec la paroi (5) du four de cuisson.

2. Dispositif d'éclairage pour un four, en particulier pour un four de cuisson ménager, dans la chambre de cuisson (8) duquel peut être introduite de l'énergie à micro-ondes, ledit dispositif utilisant une source lumineuse (1) disposée à l'extérieur de la chambre de cuisson (8), caractérisé en ce qu'un dispositif en verre (2, 7) étanche aux micro-ondes et recouvrant l'ouverture d'entrée de la source lumineuse destinée à la chambre de cuisson (8), d'une part, est fixé à l'extérieur de cette dernière et, d'autre part, est accessible au moins partiellement par la chambre de cuisson et se trouve presque au même niveau que la paroi (5) du four de cuisson, un cache perforé plat métallique (7) étant disposé côté chambre de cuisson devant le moyen de recouvrement en verre (2).

3. Dispositif d'éclairage selon la revendication 2, caractérisé en ce que, côté chambre de cuisson, le moyen de recouvrement en verre (2) possède des plots (6) qui sont reliés au cache perforé plat métallique (7), de façon à obtenir un cache perforé plat métallique dont les perforations sont remplies de verre, le cache perforé plat métallique (7) disposé presque au même niveau que la paroi (5) du four de cuisson étant accessible par la chambre de cuisson.

4. Dispositif d'éclairage selon les revendications 2 et 3, caractérisé en ce que le bord extérieur (3) du moyen de recouvrement en verre relié par les plots (6) au cache perforé plat métallique (7) est disposé dans un support métallique relié à l'enceinte (5) du four.

5. Dispositif d'éclairage selon la revendication 1, caractérisé en ce que le bord extérieur (3.1) de la vitre en verre armé (2.1) est relié à un support métallique formant fente (4.1) fixé à l'enceinte (5) du four.

6. Dispositif d'éclairage selon la revendication 1 ou 2, caractérisé en ce que l'ouverture d'entrée de la source lumineuse est une surface circulaire, la poche de retenue (4) ou le support formant fente (4.1) étant conçu sous la forme d'un anneau périphérique, sachant toutefois qu'au moins deux portions annulaires en vis-à-vis sont prévues pour constituer des poches de retenue (4) ou des supports formant fentes (4.1).

7. Dispositif d'éclairage selon la revendication 1 ou 2, caractérisé en ce que l'ouverture d'entrée de la source lumineuse est une surface rectangulaire, les poches de retenue métalliques (4) ou les supports métalliques formant fentes (4.1) étant disposés sous la forme de support plats à deux points d'appui contre les petits côtés opposés de la surface rectangulaire.
